# EUROPÄISCHE PATENTSCHRIFT

(11) **EP 3 925 034 B1**
(45) Veröffentlichungstag und Bekanntmachung des Hinweises auf die Patenterteilung: **06.08.2025**
(21) Anmeldenummer: 20705341.4
(22) Anmeldetag: 12.02.2020
(51) Int. Cl.: H01R 13/514, H01R 13/518

(54) **KLEMMLEISTE FÜR MODULARE STECKVERBINDER**
CLAMPING STRIP FOR MODULAR PLUG CONNECTORS
BARRE DE SERRAGE POUR CONNECTEURS ENFICHABLES MODULAIRES

(30) Priorität: 12.02.2019 DE 102019103395
(43) Veröffentlichungstag der Anmeldung: 22.12.2021
(73) Patentinhaber: Amphenol Tuchel Industrial GmbH, 74080 Heilbronn (DE)
(72) Erfinder: WÖLFFLE, Pascal, 74226 Nordheim (DE)
(74) Vertreter: Staeger & Sperling Partnerschaftsgesellschaft mbB
(86) Internationale Anmeldenummer: PCT/EP2020/053636
(87) Internationale Veröffentlichungsnummer: WO 2020/165274

(56) Entgegenhaltungen:
- DE-A1- 102013 103 062
- DE-A1- 3 046 758
- DE-U1- 202012 010 735
- DE-U1- 202012 103 360
- DE-U1- 202012 103 360
- DE-U1- 202013 103 611
- DE-U1- 202013 103 611
- JP-B2- 3 321 005

## Beschreibung

Die Erfindung betrifft eine Klemmleiste zur örtlichen Fixierung wenigstens eines Kontaktträgermoduls relativ zur Klemmleiste, aufweisend wenigstens einen Vorsprung zur Verbindungsherstellung mit einer Ausnehmung des Kontaktträgermoduls und das Herstellungsverfahren, Montageverfahren zur Herstellung der Verbindung zwischen Klemmleiste und Kontaktträgermodul. Weiterhin betrifft die Erfindung eine Modulleiste aufweisend wenigstens ein Kontaktträgermodul und wenigstens eine Klemmleiste in einer wenigstens temporären Verbindungssituation, so dass eine Baueinheit gebildet ist. Weiterhin betrifft die Erfindung einen modularen Steckverbinder zur Realisierung mehrfacher elektrisch leitender Kontaktierungen aufweisend ein Steckverbindergehäuse sowie eine Modulleiste.

Zur Kontaktierung oder Herstellung lösbarer elektrisch leitender Verbindungen werden Steckverbindungen in unterschiedlichsten Ausbildungen und Varianten eingesetzt. Eine Kontaktierungsmöglichkeit besteht in der Verwendung von modular aufgebauten Steckverbindern mit einer Mehrzahl von Kontaktierungselementen, die in einem oder mehreren Modulen innerhalb des Steckverbinders angeordnet sein können. Derartige Steckverbinder können durch den modularen Aufbau infolge der Verwendung unterschiedlicher Module sehr flexibel auf verschiedene Kontaktierungsaufgaben, Leistungsbereiche, IP-Schutzarten usw. angepasst werden.

Aus der DE 10 2013 103 062 A1 ist eine Lösung für eine Mehrfachsteckdose bekannt und aus der DE 30 46 758 A1 ist ein Verbindungssystem offenbart, um eine Zugentlastung an ein Isoliergehäuse anreihen zu können.

Die DE 20 2015 009 386 U1 zeigt ein System aus einem Steckverbinder-Modulrahmen und einem oder mehreren Adapterelementen, wobei der Modulrahmen als solcher in der Regel einteilig ist und einen definierten, nicht änderbaren Raum für eine Mehrzahl von Adapterelementen und/oder Kontaktmodulen bereitstellt. Während die Einteiligkeit des Steckverbinder-Modulrahmens vorteilhaft hinsichtlich Montage, Reduktion der erforderlichen Einzelteile und Stabilität der Gesamtkonstruktion ist, muss als wesentlichen Nachteil in Kauf genommen werden, dass modulare Steckverbinder dieser Bauart hinsichtlich Anzahl der Steckplätze für die aufzunehmenden Adapterelemente oder Steckmodule mit den Abmessungen des Modulrahmens festgelegt und nicht mehr anpassbar sind.

Aufsetzend auf dem Grundgedanken des einteiligen Modulrahmens versucht die Erfindung, offenbart in der DE 20 2012 010 735 U1, diesen Nachteil durch die Verwendung von Steckmodulen und Modulrahmenträger mit unterschiedlichen Abmessungen zu reduzieren. Kernüberlegung ist hier, dass die Kontaktträgermodule einerseits in unterschiedlichen Modulbreiten ausgeführt werden und andererseits auch Module bereitgestellt werden, deren Breite ein halbzahliges Vielfaches (0.5, 1.5, 2.5 ...) der Breite des Basismoduls mit einer Breite D aufweisen und diese an einem festen Rahmenteil in einem definierten Modulraster lösbar befestigt werden können. Es wird ein Rahmen mit einem festen gleichmäßigen Raster aus Stegen und Stegabständen bereitgestellt, in welches sowohl die Basismodule als auch die Module mit 0.5-facher, 1.5-facher, 2-facher, 2.5 facher ... Modulbreite lösbar verrastet werden können.

Mit diesem Lösungsvorschlag wird bei einem vorgegebenem, einteiligen Steckmodulaufnahmeraum zwar die Anzahl der aufnehmbaren Steckmodule durch deren unterstützte Abmessungsvariation variabel, jedoch bleibt die Gesamtanzahl der möglichen Kontaktelemente in Summe über die Module gleich oder nahezu gleich, so dass eine Variabilität hinsichtlich der Kontaktierungsaufgabe nicht oder nur eingeschränkt möglich ist.

Die in der DE 87 17 110 U1 offenbarte Erfindung umfasst eine modulare Steckverbindereinrichtung mit einem mehrteiligen Gehäuse, bei dem ein Rahmen aus zwei Teilen vorgesehen ist, in den unterschiedlich gestaltete Kontaktmodule einsetzbar sind. Der Rahmen besteht aus zwei getrennten Rahmenteilen, von denen einer an jeder Längsseite eine Führungsschiene mit einer Anschlagkante aufweist. Die Mehrteiligkeit ist unterstützt durch zwei in ihren lichten Innenabmessungen festgelegten Rahmenteilen, die in Steckrichtung, Axialrichtung gefügt und zu einem Gehäuse verbunden werden. Ein variabler Raum für Modulsteckplätze ist nicht realisierbar.

Je nach Ausführungsform des modularen Steckverbinders ist ein oder eine Mehrzahl von Modulen innerhalb von Modulsteckplätzen im Steckverbinder aufnehmbar. Die Module sind derart aufgebaut, dass zumindest ein Pol integriert ist. Der in der Regel mehrteilige Aufbau dieser modularen Steckverbindungen, Steckverbinder unterstützt die Modularität und Anpassbarkeit an unterschiedliche Kontaktierungsaufgaben und/oder Kontaktierungsanforderungen und bietet durch ihre Mehrteiligkeit eine verbesserte Flexibilität.

Soll die Kontaktierungsflexibilität und insbesondere die Polanzahl in einem vergrößerten Bereich anpassbar sein, haben sich die einteiligen, vorkonfektionierten Modulrahmen bzw. Steckverbindergehäuse zur Aufnahme von Steckmodulen als nur bedingt tauglich erwiesen, so dass anstelle der einteiligen Modulrahmenbauweise Konstruktionen umfassend eine Mehrzahl von Kontaktträgermodulen zusammengelegt durch Klemmleisten entwickelt wurden. Auf diese Weis können eine praktisch beliebige Anzahl von Kontaktierungselementen implementiert werden, die über entsprechend ausgelegte Klemmleisten zu einem Aufnahmerahmen für Steckmodule komplettiert werden.

Ein Nachteil der modularen Steckverbinder mit wenigstens zweiteiligem Modulrahmenaufbau ist der erhöhte Montageaufwand als Resultat der Mehrteiligkeit. Je nach Steckverbinderausführung können eine Vielzahl von Kontakten oder Polen in einer Mehrzahl von Kontaktträgermodulen, Steckverbindermodulen, Steckmodulen enthalten sein. Ergänzt wird ein modularer Steckverbinder beispielsweise durch Klemmleisten, Schutzleiterkontaktierungen, Steckverbindermodulrahmen, Modulhalter, Steckverbindergehäuse, Abschirmungsgehäuse usw., so dass eine erheblich Anzahl von Einzelteilen für den modularen Steckverbinder verbaut werden müssen. Zusätzlich zu der Teileanzahl kann eine erhebliche Teilevielfalt und Teilevarianten vorliegen, die erforderlich sind, um die Modularität für verschiedene Kontaktierungsaufgaben und/oder Herstellung unterschiedlicher Steckverbinder bereitzustellen.

Ein weiteres unerwünschtes Resultat der Mehrteiligkeit von "gebauten" Steckverbindern ist die Komplexität hinsichtlich der Vielzahl von Handhabungsschritten und Fügevorgängen der Einzelteile zu dem gewünschten Gesamtbauteil. Dazu müssen die richtigen Elemente des modularen Steckverbinders in der richtigen Reihenfolge und an der richtigen Stelle montiert bzw. gefügt werden. Weiterhin können Bauraumbeschränkungen oder Kollisionssituationen in den Bewegungsbahnen der Handhabungs- und Montageschritte zu beachten sein, die das Problem weiter verstärken.

Gebaute Steckverbinder können Modulrahmen aufweisen, die mehrteilig aufgebaut sind. Je nach Ausbildung der Modulrahmenelemente ist die flexible Anpassung der Modulrahmen an unterschiedliche Steckmodulausführungen und deren aufzunehmender Anzahl möglich. Eine mögliche Realisierungsform besteht in der Verwendung wenigstens einer Klemmleiste innerhalb der Modulleiste, die durch Dome mit Kontaktträgern für die Aufnahme von Kontaktträgermodulen zusammenlegbar sind.

Es ist Aufgabe der Erfindung mehrteilige Modulrahmen, Aufnahmerahmen mit Modulsteckplätzen für Steckmodule derart weiter zu entwickeln, dass die zuvor genannten Nachteile wenigstens teilweise reduziert und eine verbesserte Handhabbarkeit von Steckverbinderelementen vor und/oder während der Montage unterstützt ist.

Zur Aufgabenlösung schlägt die Erfindung einen modularen Steckverbinder gemäß Anspruch 1 vor, bei dem die gleichzeitige Handhabung einer Mehrzahl von Kontaktträgermodulen, Kontaktträger innerhalb einer Modulleiste zu vereinfachen dadurch, dass diese Steckverbinderelemente zunächst und vor der weiteren Montage zu einer vormontierten Einheit, Modulleiste zu fügen.

Die Erfindung erkennt, dass durch eine form- und/oder kraftschlüssige Verbindung der Klemmleiste mit den jeweils zusammenzulegenden Kontaktträgern zur Aufnahme von Kontaktträgermodulen die wenigstens temporäre und vorzugsweise lösbare Verbindung herstellbar ist, so dass eine Vormontierung der Baugruppe als Modulleiste unterstützt ist. Die form- und/oder kraftschlüssige Verbindung wird erreicht durch eine oder mehrere Klemmelemente in Form von Vorsprüngen, die aus der Klemmleistenfläche herausspringen und mit jeweils einer Ausnehmung in dem Kontaktträgermodul korrespondieren. Die Vorsprünge können verschiedene prismatische Konturen aufweisen und verfügen erfindungsgemäß über wenigstens eine Rippe, Nase.

Die wenigstens eine Rippe, Nase ist korrespondierend zu der zugeordneten Ausnehmung in dem Kontaktträger, Modulhalter ausgebildet und derart gestaltet, dass sie mit dem Rasthaken in der Ausnehmung des Kontaktträgers zusammenwirkt, so dass eine form- und/oder kraftschlüssige Verbindung herstellbar ist. Dabei kann die wenigstens eine Rippe, Nase derart gestaltet sein, dass ein Hintergriff bezüglich der Ausnehmung entsteht, der entweder kraftschlüssig und/oder formschlüssig die Verbindung herstellt. Die Arretierung der Verbindungspartner zueinander kann in Fügerichtung durch die Geometrie des Hintergriffs beeinflusst werden: Ist die hintergreifende Fläche in einem Winkel kleiner 90° angeordnet, ist die Verbindung primär kraftschlüssig und ggf. ergänzt durch Haft- und/oder Gleitreibungseffekte. Die Ausnehmung des Kontaktträgers kann entweder durch eine Wandungsbohrung oder durch die Rasthaken gebildet sein.

Durch die von der Erfindung unterstützte wenigstens temporäre form- und/oder kraftschlüssige Verbindung von wenigstens einer Klemmleiste und den für die Steckkontaktmodule erforderlichen Modulhalter, Kontaktträgermodule, Kontaktträger kann eine vormontierte, als Baueinheit weiterverwendbare Komponente des modularen Steckverbinders hergestellt werden die es erlaubt, die Handhabung erheblich zu vereinfachen und die Montagequalität zu steigern.

Die Erfindung wird im Folgenden anhand eines exemplarischen Ausführungsbeispiels in Verbindung mit den Figuren näher erläutert. Dabei zeigen:
- Fig. 1: die perspektivische Ansicht auf ein mögliches Ausführungsbeispiel einer Klemmleiste mit wenigstens einem Vorsprung und jeweils einer Rippe, Nase;
- Fig. 2: die Vorderansicht, Seitenansicht und Schnittdraufsicht sowie eine Detailschnittansicht des möglichen Ausführungsbeispiels einer Klemmleiste mit wenigstens einem Vorsprung und jeweils einer Rippe, Nase;
- Fig. 3: die perspektivische Ansicht auf eine Modulleiste als Baueinheit gebildet durch Zusammenlegen von zwei Klemmleisten und zumindest einer Mehrzahl von Kontaktträgermodulen;
- Fig. 4: die Vorderansicht, Seitenansicht und Schnittdraufsicht sowie eine Detailschnittansicht der Modulleiste als Baueinheit;
- Fig. 5: die perspektivische Ansicht auf einen Steckverbindermodulrahmen mit einer Mehrzahl von Modulhaltern und jeweils aufweisenden Ausnehmungen.

Figur 1 bildet die perspektivische Ansicht auf ein mögliches Ausführungsbeispiel einer Klemmleiste 1 mit wenigstens einem Vorsprung 2 und jeweils einer Rippe, Nase 3 pro Vorsprung 2 ab. Der wenigstens eine Vorsprung 2 erstreckt sich vorzugsweise in lotrechter Richtung aus einer Klemmleistenfläche derart, dass eine Ausnehmung 11 des festzulegenden Kontaktträgermoduls 10 aufschiebbar ist.

Der Vorsprung 2 des gezeigten Ausführungsbeispiels ist als würfelförmiger Dom ausgebildet und verfügt an einer Seitenflanke über eine Rippe, Nase 3. Vorzugsweise ist daran gedacht, den Vorsprung 2 jeweils an zwei gegenüberliegenden Seitenflanken mit einer Rippe, Nase 3 auszubilden, so dass eine symmetrische Eingriffssituation in die Ausnehmung 11 unterstützt ist.

Figur 2 umfasst die Vorderansicht, Seitenansicht und Schnittdraufsicht sowie eine Detailschnittansicht des möglichen Ausführungsbeispiels einer Klemmleiste 1 mit wenigstens einem Vorsprung 2 und jeweils zwei Rippen, Nasen 3 an gegenüberliegenden Flanken des als würfelförmigen Doms ausgebildeten Vorsprungs 2.

Die Vorsprünge 2 erstrecken sich aus derjenigen Klemmleistenebene hinaus, die im Wesentlichen plan, das heißt eben und ohne Stege ist. Die Stege der der Erstreckungsrichtung entgegengesetzten Klemmleistenebene im gezeigten Beispiel können als Verstärkung oder Teilungselemente für Komponenten der Modulhalter 10 dienen. Eine bereichsweise stirnseitige Umrahmung im Randbereich der Klemmleiste 1 kann verschiedene Funktionen erfüllen, beispielsweise als Einfädelhilfe für die Modulhalter 10 mit ihren Ausnehmungen 11 relativ zu den Vorsprüngen 2, als Anlagekante zur lotrechten Ausrichtung bei der Montage, als Modulhalterschutz oder als Schutz vor ungewollter Trennung der wenigstens temporären Verbindung, die durch das Ineinandergreifen von Vorsprung 2 in die Ausnehmung 11 realisiert wird.

Figur 3 zeigt die perspektivische Ansicht auf eine Modulleiste 20 als Baueinheit gebildet durch zusammenlegen von zwei Klemmleisten 1 und zumindest einer Mehrzahl von Kontaktträgermodulen 10. Die Bildung der Modulleiste 20 als Baueinheit wird unterstützt durch die erfindungsgemäßen Vorsprünge 2 und die korrespondierenden Ausnehmungen 11 derart, dass die wenigstens temporäre Zusammenlegung funktionales Ergebnis der Verbindung in Form einer Verrastung ist.

Figur 4 illustriert die Vorderansicht, Seitenansicht und Schnittdraufsicht sowie eine Detailschnittansicht der Modulleiste 20 als Baueinheit. Die Detailschnittansicht zeigt die zu einer wenigstens temporären, kraft- und/oder formschlüssigen Verbindung, Verrastung zusammengelegten wenigstens einen Klemmleiste 1 mit dem wenigstens einen Kontaktträgermodul 10 an deren Verbindungsstelle. Durch die Verrastung halten sich die an der Verbindung beteiligten Elemente zueinander an Ort und Stelle, so dass eine die Handhabung vereinfachende vormontierte Bau- oder Montageeinheit gebildet wird.

Realisiert wird die Verbindungsstelle durch den Vorsprung 2, ausgebildet als würfelförmiger Dom mit (hier) an zwei gegenüberliegenden Seitenflanken zwei Rippen, Nasen 3 sowie der korrespondierenden Ausnehmung 11. Die Rippen, Nasen 3 realisieren einen Hintergriff hinter die Ausnehmung 11, so dass eine vorzugsweise symmetrische Eingriffssituation in die Ausnehmung 11 unterstützt ist. Die Verbindung, Verrastung wird hergestellt durch eine axiale Fügebewegung der Fügepartner 2, 11 relativ zueinander unter elastischen und/oder plastischen Verformungsbedingungen der angrenzenden Bereiche und deren Werkstoffe.

Fig. 5 die perspektivische Ansicht auf einen Steckverbindermodulrahmen 30 mit einer Mehrzahl von Modulhaltern 10 und jeweils aufweisenden Ausnehmungen 11.

### Bezugszeichenliste

- 1: Klemmleiste, Klemmleistenelement
- 2: Vorsprung, Klemmelement
- 3: Rippe, Nase

- 10: Kontaktträgermodul, Modulhalter, Kontaktträger
- 11: Ausnehmung, Rasthaken

- 20: Modulleiste

- 30: Steckverbindermodulrahmen

## Patentansprüche

1. Modularer Steckverbinder mit einem Gehäuse und zwei in dem Gehäuse angebrachte Klemmleisten (1) sowie eine Mehrzahl an Kontaktträgermodulen (10) zur örtlichen Fixierung der Kontaktträgermodule (10) in dem Gehäuse relativ zu den Klemmleisten (1), wobei die Klemmleisten (1) eine Vielzahl an Vorsprüngen (2) zur Verbindungsherstellung mit je einer Ausnehmung (11) der Kontaktträgermodule (10) aufweist, wobei die Vorsprünge (2) wenigstens eine Rippe, Nase (3) an einer Seitenflanke aufweisen, so dass die Verbindung eine form- und/oder kraftschlüssige Verrastung der Kontaktträgermodule (10) gewährleistet, wobei jede der beiden Klemmleisten (1) einteilig ausgebildet ist.

2. Modularer Steckverbinder gemäß Anspruch 1, **dadurch gekennzeichnet, dass** sich der wenigstens eine Vorsprung (2) der Klemmleiste (1) in weitgehend lotrechter Richtung aus einer Klemmleistenfläche erstreckt, die im Wesentlichen plan ist.

3. Modularer Steckverbinder gemäß Anspruch 1, **dadurch gekennzeichnet, dass** der wenigstens eine Vorsprung (2) der Klemmleiste (1) als würfelförmiger Dom ausgebildet ist.

4. Modularer Steckverbinder gemäß Anspruch 1, **dadurch gekennzeichnet, dass** die wenigstens eine Rippe, Nase (3) als Hintergriff in die korrespondierende Ausnehmung (11) ausgebildet ist.

5. Modularer Steckverbinder gemäß Anspruch 1, **dadurch gekennzeichnet, dass** der wenigstens eine Vorsprung (2) zwei Rippen, Nasen (3) an gegenüberliegenden Seitenflanken des Vorsprungs (2) aufweist, so dass eine symmetrische Eingriffssituation in die Ausnehmung (11) unterstützt ist.

## Claims

1. Modular plug-in connector with a housing and two clamping strips (1), which are fitted in the housing, and a plurality of contact-carrier modules (10) for local fixing of the contact-carrier modules (10) in the housing relative to the clamping strips (1), wherein the clamping strips (1) have a multiplicity of projections (2) for establishing a connection to in each case one cutout (11) of the contact-carrier modules (10), wherein the projections (2) have at least one rib, nose (3) on a side flank such that the connection ensures form-fitting and/or force-fitting latching of the contact-carrier modules (10), wherein each of the two clamping strips (1) is formed in one piece.

2. Modular plug-in connector according to Claim 1, **characterized in that** the at least one projection (2) of the clamping strip (1) extends in a largely perpendicular direction from a clamping-strip surface that is substantially planar.

3. Modular plug-in connector according to Claim 1, **characterized in that** the at least one projection (2) of the clamping strip (1) is in the form of a cubic dome.

4. Modular plug-in connector according to Claim 1, **characterized in that** the at least one rib, nose (3) is in the form of a rear-engagement means in relation to the corresponding cutout (11).

5. Modular plug-in connector according to Claim 1, **characterized in that** the at least one projection (2) has two ribs, noses (3) on opposite side flanks of the projection (2) such that a situation in which the cutout (11) is engaged into in a symmetrical manner is promoted.

## Revendications

1. Connecteur modulaire comprenant un boîtier et deux barrettes de connexion (1) montées dans le boîtier, ainsi qu'une pluralité de modules porte-contacts (10) destinés à fixer localement les modules porte-contacts (10) dans le boîtier par rapport aux barrettes de connexion (1), les barrettes de connexion (1) comprenant une pluralité de saillies (2) destinées à établir une liaison avec un évidement (11) des modules porte-contacts (10), les saillies (2) comprenant au moins une nervure, un nez (3) sur un flanc latéral, de sorte que la liaison garantit un encliquetage par complémentarité de forme et/ou par adhérence des modules porte-contacts (10), chacune des deux barrettes de connexion (1) étant réalisée d'un seul tenant.

2. Connecteur modulaire selon la revendication 1, **caractérisé en ce que** ladite au moins une saillie (2) de la barrette de connexion (1) s'étend dans une direction sensiblement perpendiculaire à partir d'une surface de barrette de connexion qui est sensiblement plane.

3. Connecteur modulaire selon la revendication 1, **caractérisé en ce que** ladite au moins une saillie (2) de la barrette de connexion (1) est réalisée sous la forme d'un dôme cubique.

4. Connecteur modulaire selon la revendication 1, **caractérisé en ce que** ladite au moins une nervure, ledit au moins un nez (3), est réalisé(e) sous la forme d'une partie de prise arrière dans l'évidement (11) correspondant.

5. Connecteur modulaire selon la revendication 1, **caractérisé en ce que** ladite au moins une saillie (2) comprend deux nervures, nez (3) sur les flancs latéraux opposés de la saillie (2), de manière à favoriser une situation d'engagement symétrique dans l'évidement (11).
